# EUROPÄISCHE PATENTSCHRIFT

(11) **EP 4 283 081 B1**
(45) Veröffentlichungstag und Bekanntmachung des Hinweises auf die Patenterteilung: **25.02.2026**
(21) Anmeldenummer: 23171601.0
(22) Anmeldetag: 04.05.2023
(51) Int. Cl.: E05D 3/02, E05D 7/00, E05D 15/52

(54) **SCHARNIERBESCHLAG ZUR HORIZONTALEN FLÜGELVERSTELLUNG EINES FENSTERS ODER EINER TÜR**
HINGE FITTING FOR HORIZONTAL ADJUSTMENT OF THE LEAF OF A WINDOW OR DOOR
FERRURE DE CHARNIÈRE POUR LE RÉGLAGE HORIZONTAL DES BATTANTS D'UNE FENÊTRE OU D'UNE PORTE

(30) Priorität: 25.05.2022 DE 102022205247
(43) Veröffentlichungstag der Anmeldung: 29.11.2023
(73) Patentinhaber: Roto Frank Fenster- und Türtechnologie GmbH, 70771 Leinfelden-Echterdingen (DE)
(72) Erfinder: UNSELD, Nils, 71088 Holzgerlingen (DE); DRASER, Sven, 70771 Leinfelden-Echterdingen (DE)
(74) Vertreter: Kohler Schmid Möbus Patentanwälte

(56) Entgegenhaltungen:
- EP-A1- 2 503 084
- WO-A1-2007/090502
- DE-A1- 3 503 814
- GB-A- 2 433 771

## Beschreibung

### Hintergrund der Erfindung

Die Erfindung betrifft einen Scharnierbeschlag zur Anbindung eines drehöffenbaren und/oder kippbaren Flügels eines Fensters oder einer Tür an einen festen Rahmen des Fensters oder der Tür, wobei der Scharnierbeschlag Folgendes aufweist:
a)
   - einen am festen Rahmen befestigbaren ersten Scharnierkörper, wobei der erste Scharnierkörper eine Anlagefläche zur Anlage am festen Rahmen aufweist sowie einen am Flügel befestigbaren zweiten Scharnierkörper; oder
   - einen am Flügel befestigbaren ersten Scharnierkörper, wobei der erste Scharnierkörper eine Anlagefläche zur Anlage am Flügel aufweist sowie einen am festen Rahmen befestigbaren zweiten Scharnierkörper;
   wobei der erste Scharnierkörper eine zur Anlagefläche hin geöffnete erste Ausnehmung aufweist;
b) einen Lagerstift, der den ersten Scharnierkörper schwenkbar mit dem zweiten Scharnierkörper verbindet;
c) einen in der ersten Ausnehmung angeordneten Einsatz, der zur Montage des Scharnierbeschlags durch die Anlagefläche in die erste Ausnehmung einführbar ist, wobei sich der Lagerstift im montierten Zustand des Scharnierbeschlags unterenends auf einer Stützfläche des Einsatzes abstützt.

Die Erfindung betrifft weiterhin ein Fenster oder eine Tür mit einem solchen Scharnierbeschlag.

Der zuvor beschriebene gattungsgemäße Scharnierbeschlag ist aus der EP 1 983 133 A1 bekannt geworden.

Weiterhin offenbaren DE 35 03 814 A1, WO 2007/090 502 A1 sowie GB 2 433 771 A Scharnierbeschläge, die eine Verstellbarkeit quer zur Längsachse eines Lagerstifts aufweisen.

Weitere Scharnierbeschläge sind aus der DE 601 01 813 T2, EP 2 503 084 A1, DE 201 13 606 U1, DE 89 14 003 U1, DE 27 03 995 A1, DE 203 17 592 U1, EP 0 432 380 A2 und DE 10 2014 226 590 A1 bekannt geworden.

Problematisch an den bekannten Scharnierbeschlägen ist, dass sie im Lieferzustand entweder keine horizontale Verstellmöglichkeit des ersten Scharnierkörpers zum zweiten Scharnierkörper bieten oder nicht beschichtbar sind, ohne die Bewegbarkeit von verstellbaren Teilen des Scharnierbeschlags zu gefährden. Weiterhin wird in einigen Fällen auf Nietverbindungen zurückgegriffen, wobei das Ausbilden der Nietverbindung die Beschichtung der Scharnierkörper beschädigen kann.

### Aufgabe der Erfindung

Es ist daher Aufgabe der Erfindung, einen Scharnierbeschlag bereitzustellen, der einfach beschichtbar, aber dennoch zumindest eine horizontale Verstellmöglichkeit des über den Scharnierbeschlag angebundenen Flügels ermöglicht. Es ist weiterhin Aufgabe der Erfindung, ein Fenster oder eine Tür mit einem solchen Scharnierbeschlag bereitzustellen.

### Beschreibung der Erfindung

Diese Aufgabe wird erfindungsgemäß gelöst durch einen Scharnierbeschlag gemäß Anspruch 1 sowie ein Fenster oder eine Tür gemäß Anspruch 14. Die abhängigen Ansprüche geben bevorzugte Ausführungsformen wieder.

Die erfindungsgemäße Aufgabe wird mithin gelöst durch einen eingangs beschriebenen Scharnierbeschlag, bei dem der Einsatz zumindest teilweise in der ersten Ausnehmung arretierbar bewegbar angeordnet ist, sodass die Stützfläche im Wesentlichen horizontal, insbesondere genau horizontal, einstellbar ist.

Die, insbesondere im Wesentlichen horizontale, vorzugsweise genau horizontale, Bewegbarkeit des Einsatzes ermöglicht auf konstruktiv einfache Art und Weise eine Einstellbarkeit der horizontalen Lage des Flügels relativ zum festen Rahmen. Der von der Stützfläche (also "von hinten") einsetzbare Einsatz ermöglicht dabei ein einfaches Beschichten, insbesondere Lackieren, des ersten Scharnierkörpers, ohne die Bewegbarkeit des Einsatzteils zu gefährden. Der Einsatz ist vorzugsweise nietfrei in der ersten Ausnehmung angeordnet.

Die Bezeichnungen "horizontal", "vertikal", "links", "rechts", "oben", "unten" und dergleichen beziehen sich auf den montierten Zustand des Scharnierbeschlags zur Anbindung eines Flügels an einen festen Rahmen.

Der Einsatz kann einstückig ausgebildet sein, um besonders hohe Lasten abtragen zu können.

Der Einsatz ist um eine vertikale Achse schwenkbar. Alternativ oder zusätzlich dazu ist er um eine horizontale Achse schwenkbar. Die vertikale Achse bzw. horizontale Achse muss dabei nicht notwendigerweise körperlich vorhanden sein, sondern kann sich aus der Führung des Einsatzes ergeben, wie es beispielsweise bei den in der Zeichnung gezeigten Ausführungsformen der Fall ist. Die vertikale Achse bzw. horizontale Achse ermöglicht/ermöglichen eine präzise und intuitive Verstellbarkeit des ersten Scharnierkörpers zum zweiten Scharnierkörper.

Der Scharnierbeschlag kann eine Schraube in dem Einsatz aufweisen, die zumindest einenends - in Längsrichtung der Schraube betrachtet - an der Innenwand der ersten Ausnehmung anliegt, sodass eine Drehung der Schraube zu einer Bewegung des Einsatzes führt. Dies ermöglicht eine konstruktiv besonders einfache Ausbildung des Scharnierbeschlags.

Der Einsatz kann eine Durchgangsausnehmung aufweisen, in der die Schraube eingeschraubt ist, wobei sich die Schraube- in ihrer Längsachse betrachtet - mit beiden Enden an der Innenwand der ersten Ausnehmung abstützt. Der Einsatz kann durch Betätigen der Schraube in diesem Fall auf konstruktiv besonders einfache Art und Weise kontrolliert in zwei entgegengesetzte Richtungen (links/rechts) bewegt werden.

Die Schraube kann - in Längsrichtung der Schraube betrachtet - an einem ersten Ende einen Werkzeugansatz zur Betätigung durch ein Werkzeug aufweisen, wobei der erste Scharnierkörper eine erste Öffnung zum Durchführen dieses Werkzeugs aufweist. Die Einstellung der horizontalen Lage des Flügels relativ zum festen Rahmen kann hierdurch bei montiertem Flügel erfolgen, sodass das Ergebnis der Einstellung unmittelbar ersichtlich ist.

In bevorzugter Ausgestaltung des Scharnierbeschlags weist die Schraube - in Längsrichtung der Schraube betrachtet - an ihren beiden Enden einen Werkzeugansatz, vorzugsweise den gleichen Werkzeugansatz, auf, wobei der erste Scharnierkörper eine der ersten Öffnung gegenüberliegende zweite Öffnung zum Einführen des Werkzeugs aufweist. In dieser bevorzugten Ausführungsform kann die Schraube sowohl von der Glasseite des Flügels her als auch vom Mauerwerk her betätigt werden, je nachdem, von welcher Seite mehr Platz vorhanden ist. Dies erleichtert signifikant die Einstellung der horizontalen Lage des montierten Flügels am festen Rahmen.

Der Einsatz kann einen Schulterbereich mit einem sich vom Schulterbereich nach unten erstreckenden Fortsatz aufweisen, der sich in eine zweite Ausnehmung des ersten Scharnierkörpers erstreckt. Die zweite Ausnehmung kann mit der ersten Ausnehmung verbunden sein. Die Bewegbarkeit des Einsatzes kann durch die Führung des Fortsatzes in der zweiten Ausnehmung kontrolliert werden.

Die zweite Ausnehmung ist dabei vorzugsweise von einem Randbereich begrenzt, an dem sich der Schulterbereich vertikal abstützt. Dies erlaubt eine besonders effektive Ableitung der Gewichtskraft des Flügels in den festen Rahmen.

Eine besonders gute Führung des Einsatzes auf konstruktiv einfache Art und Weise wird ermöglicht, wenn der Einsatz und die zweite Ausnehmung zumindest abschnittsweise kreissektorförmig ausgebildet sind, wobei der Kreissektor der zweiten Ausnehmung einen größeren Mittelpunktswinkel aufweist als der Kreissektor des Einsatzes.

Vorzugsweise ist der Einsatz um eine vertikale Achse schwenkbar, wobei der Querschnitt des Fortsatzes in Form eines Kreissektors ausgebildet ist und der Querschnitt der zweiten Ausnehmung ebenfalls in Form eines Kreissektors ausgebildet ist, jedoch mit einem größeren Mittelpunktswinkel.

Die zweite Ausnehmung kann in Form einer Durchgangsausnehmung ausgebildet sein. Wird der erste Scharnierkörper - zur Änderung der Anschlagseite von links nach rechts oder umgekehrt - kopfüber montiert, kann die zweite Ausnehmung (dann oberenends liegend) dadurch zum Durchführen eines Werkzeugs genutzt werden. Ein solches Werkzeug kann beispielsweise zur Höheneinstellung des zweiten Scharnierkörpers gegenüber dem ersten Scharnierkörper dienen. Ein Beispiel einer solchen Höheneinstellung wird nachfolgend noch erläutert.

Generell ist der Scharnierbeschlag bevorzugt derart ausgebildet, dass jeweils alle seine Einzelteile - in verschiedenen Anordnungen - eingesetzt werden, um den Scharnierbeschlag an einer linken oder rechten Seite des festen Rahmens montieren zu können.

In besonders bevorzugter Ausgestaltung der Erfindung weist der Scharnierbeschlag eine im zweiten Scharnierkörper eingeschraubte Stellschraube auf, die mit ihrer Unterseite mittelbar oder unmittelbar am Lagerstift anliegt. Die Längsachse der Stellschraube fluchtet vorzugsweise mit der Längsachse des Lagerstifts.

Vorzugsweise weist die Stellschraube an ihrer Oberseite einen Werkzeugansatz auf. Der erste Scharnierkörper kann dann, korrespondierend zu diesem Werkzeugansatz, eine Stellöffnung zum Durchführen eines Werkzeugs zur Betätigung dieses Werkzeugansatzes aufweisen.

Die Stellöffnung kann mit einer Kappe reversibel öffen- und schließbar verschlossen sein, um Schmutzeinfall zu verhindern.

Der erste Scharnierkörper kann im Wesentlichen spiegelsymmetrisch zu einer sich horizontal erstreckenden Spiegelebene ausgebildet sein. Der Scharnierbeschlag kann dadurch besonders leicht zum Links- und Rechtsanschlag verwendet werden. Der erste Scharnierkörper ist dabei vorzugsweise bis auf ein Gewinde, insbesondere für die Stellschraube, spiegelsymmetrisch ausgebildet.

Der Lagerstift kann an seiner Unterseite über ein Pfannen-Teilkugelgelenk am Einsatz anliegen. Zur Ausbildung des Pfannen-Teilkugelgelenks kann der Lagerstift pfannenförmig nach oben gewölbt und die Stützfläche teilkugelförmig nach oben gewölbt sein. Vorzugsweise ist die Stützfläche pfannenförmig vertieft ausgebildet und der Lagerstift ist unterenends teilkugelförmig nach unten gewölbt.

Um die Herstellung des Scharnierbeschlags weiter zu vereinfachen, kann/können der erste Scharnierkörper und/oder der zweite Scharnierkörper jeweils einstückig, und vorzugsweise jeweils aus einem Strangpressprofil gefräst, ausgebildet sein.

Die erfindungsgemäße Aufgabe wird weiterhin gelöst durch ein Fenster oder eine Tür mit einem festen Rahmen und einem Flügel, wobei der Flügel über einen hier beschriebenen Scharnierbeschlag drehöffenbar und/oder kippbar mit dem festen Rahmen verbunden ist.

Der erste Scharnierkörper ist dabei vorzugsweise in Form eines einfassungsseitigen Scharnierkörpers ausgebildet, der mit seiner Anlagefläche am festen Rahmen anliegt und der zweite Scharnierkörper ist vorzugsweise in Form eines flügelseitigen Scharnierkörpers ausgebildet, an dem der Flügel befestigt bzw. abgestützt ist.

Die Offenbarung betrifft auch ein Verfahren zur Montage eines hier beschriebenen Fensters oder einer hier beschriebenen Tür, welches nicht Teil der Erfindung ist, mit den Verfahrensschritten:
A) Einführen des Einsatzes in die erste Ausnehmung;
B) Befestigen des ersten Scharnierkörpers, wobei die erste Ausnehmung durch Anlage des ersten Scharnierkörpers an seiner Anlageseite verschlossen wird;
C) Einstellen der horizontalen Lage der Stützfläche.

Vor, nach und/oder zwischen den vorgenannten Verfahrensschritten kann/können ein weiterer Verfahrensschritt bzw. weitere Verfahrensschritte durchgeführt werden.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung. Die Erfindung wird durch die Ansprüche definiert.

### Detaillierte Beschreibung der Erfindung und Zeichnung

- Fig. 1a: zeigt eine räumliche Ansicht eines Eckbereichs eines Fensters mit einem festen Rahmen und einem über einen Scharnierbeschlag kippbar und/oder drehöffenbar am festen Rahmen angebundenen Flügel.
- Fig. 1b: zeigt das Fenster aus Fig. 1a mit entferntem Flügel.
- Fig. 1c: zeigt eine Längsschnittansicht des Scharnierbeschlags aus Fig. 1a.
- Fig. 1d: zeigt eine räumliche Ansicht eines ersten Scharnierkörpers des Scharnierbeschlags aus Fig. 1c mit in den ersten Scharnierkörper einführbarem Einsatz, wobei der Einsatz um eine vertikale Achse schwenkbar ist.
- Fig. 1e: zeigt eine Längsschnittansicht des Scharnierkörpers aus Fig. 1d mit installiertem Einsatz.
- Fig. 1f: zeigt einen Querschnitt durch den Scharnierkörper aus Fig. 1e mit dem Einsatz in einer mittleren Stellung.
- Fig. 1g: zeigt eine Unteransicht des Scharnierkörpers aus Fig. 1f mit dem Einsatz in der mittleren Stellung.
- Fig. 1h: zeigt einen Querschnitt durch den Scharnierkörper gemäß Fig. 1f, allerdings mit dem Einsatz in einer vollständig geschwenkten Stellung.
- Fig. 1i: zeigt einen Querschnitt durch den Scharnierkörper gemäß Fig. 1h, allerdings mit dem Einsatz in einer vollständig entgegengesetzt geschwenkten Stellung.
- Fig. 1j: zeigt eine Unteransicht des Scharnierkörpers gemäß Fig. 1g, allerdings mit dem Einsatz in der vollständig geschwenkten Stellung gemäß Fig. 1h.
- Fig. 1k: zeigt eine Unteransicht des Scharnierkörpers gemäß Fig. 1j, allerdings mit dem Einsatz in der vollständig entgegengesetzt geschwenkten Stellung gemäß Fig. 1i.
- Fig. 2a: zeigt eine räumliche Ansicht eines weiteren Ausführungsbeispiels eines ersten Scharnierkörpers mit in den ersten Scharnierkörper einführbarem Einsatz, wobei der Einsatz um eine horizontale Achse schwenkbar ist.
- Fig. 2b: zeigt eine räumliche Ansicht des ersten Scharnierkörpers aus Fig. 2a mit installiertem Einsatz in einer mittleren Stellung.
- Fig. 2c: zeigt eine Seitenansicht des ersten Scharnierkörpers aus Fig. 2b, allerdings mit dem Einsatz in einer vollständig geschwenkten Stellung.
- Fig. 2d: zeigt eine Seitenansicht des ersten Scharnierkörpers aus Fig. 2c, allerdings mit dem Einsatz in einer vollständig entgegengesetzt geschwenkten Stellung.

**Fig. 1a** zeigt ein Fenster **10** mit einem festen Rahmen **12** und einem Flügel **14.** Der Flügel 14 ist an einer unteren Ecke über einen Scharnierbeschlag **16** am festen Rahmen 12 angebunden. Der Scharnierbeschlag 16 weist einen einfassungsseitigen, d.h. am festen Rahmen 12 montierten, ersten Scharnierkörper **18** und einen flügelseitigen zweiten Scharnierkörper **20** auf. Sowohl der erste Scharnierkörper 18 als auch der zweite Scharnierkörper 20 sind jeweils einteilig und vorzugsweise jeweils aus einem mit Einfräsungen versehenen Strangpressprofil gefertigt. Der Flügel 14 ist durch den Scharnierbeschlag 16 kippbar und/oder drehöffenbar am festen Rahmen 12 gehalten.

**Fig. 1b** zeigt das Fenster 10 ohne den Flügel 14 und ohne den am Flügel 14 montierten zweiten Scharnierkörper 20 (siehe Fig. 1a). Am festen Rahmen 12 ist der erste Scharnierkörper 18 sichtbar. Der erste Scharnierkörper 18 ist am festen Rahmen 12 befestigt. In Fig. 1b ist der erste Scharnierkörper 18 rechts am festen Rahmen 12 montiert. Der erste Scharnierkörper 18 kann aufgrund seiner weitestgehend symmetrischen Ausbildung - nach einer Neuanordnung zumindest einiger Bauteile - kopfüber auch links am festen Rahmen 12 montiert werden. Hierdurch müssen nicht verschiedene Bauteile für eine rechtsseitige bzw. linksseitige Montage vorgehalten werden.

**Fig. 1c** zeigt den Scharnierbeschlag 16 mit dem ersten Scharnierkörper 18 und dem zweiten Scharnierkörper 20. Der erste Scharnierkörper 18 ist über einen Lagerstift **22** mit dem zweiten Scharnierkörper 20 verbunden.

Der Lagerstift 22 stützt sich unterseitig an einem im ersten Scharnierkörper 18 angeordneten Einsatz **24** ab. Im vorliegenden Fall stützt sich der Lagerstift 22 unterseitig über ein Pfannen-Teilkugelgelenk **26** am Einsatz 24 ab. Der Einsatz 24 kann dabei eine pfannenförmig vertiefte (konkave) Stützfläche **28** (siehe auch Fig. 1d) aufweisen, auf die eine teilkugelförmige (konvexe) Unterseite **30** des Lagerstifts 22 aufgesetzt ist. Denkbar wäre jedoch auch, die Stützfläche 28 nach oben teilkugelförmig ausgewölbt (konvex) und die Unterseite 30 nach oben hin pfannenförmig vertieft (konkav) auszubilden. Hierdurch könnte eine tiefere Schwenkachse des Pfannen-Teilkugelgelenks 26 erreicht werden.

Im zweiten Scharnierkörper 20 ist eine Stellschraube **32** schraubbar angeordnet. Die Stellschraube 32 ist um ihre Längsachse drehbar, die vorliegend mit der Längsachse des Lagerstifts 22 fluchtet. Die Stellschraube 32 weist an ihrer Oberseite einen Werkzeugansatz **34** auf, beispielsweise für einen Schraubendreher oder in Form eines Innenmehrkants.

Die Stellschraube 32 ist vertikal mittig im zweiten Scharnierkörper 20 aufgenommen. Zur rechtsseitigen und linksseitigen Montierbarkeit des Scharnierbeschlags 16 ist es weiterhin vorteilhaft, wenn der erste Scharnierkörper 18 - vorzugsweise bis auf Gewinde, insbesondere das Gewinde für die Stellschraube 32 - gespiegelt zu einer horizontalen Spiegelebene **36** ausgebildet ist.

Das Werkzeug zur Betätigung des Werkzeugansatzes 34 kann durch eine Stellöffnung **38** des ersten Scharnierkörpers 18 geführt werden (hier nach Entfernen einer Kappe **40** sowie einer Verschlusskappe **42** auf einer Bohrung **44** zur Aufnahme zumindest des Lagerstifts 22, und vorzugsweise der Stellschraube 32, im zweiten Scharnierkörper 20).

Der Einsatz 24 ist durch eine, sich hier horizontal erstreckende, erste Ausnehmung **46** in den ersten Scharnierkörper 18 einbringbar. Der Einsatz 24 taucht mit einem unterseitigen Fortsatz **48** in eine, sich hier vertikal erstreckende, zweite Ausnehmung **50** des ersten Scharnierkörpers 18 ein. Die zweite Ausnehmung 50 weist einen Randbereich **52** auf, an dem sich ein über dem Fortsatz 48 vorgesehener Schulterbereich **54** des Einsatzes 24 abstützt.

Die zweite Ausnehmung 50 ist hier in Form einer Durchgangsausnehmung ausgebildet, sodass bei einer "Kopfüber-Verwendung" des ersten Scharnierkörpers 18 (Verwendung in einer um eine horizontale Achse um 180° gedrehten Position) die zweite Ausnehmung 50 zur Stellöffnung 38 wird.

Der Einsatz 24 ist horizontal bewegbar in der ersten Ausnehmung 46 angeordnet. Hierdurch kann die Stützfläche 28 und schließlich ein Abstützvorsprung **56** des zweiten Scharnierkörpers 20 horizontal bewegt werden, um die horizontale Lage des Flügels 14 (siehe Fig. 1a) einstellen zu können.

Um den Einsatz 24 horizontal bewegen und in einer gewünschten eingestellten Position festlegen zu können, weist der Einsatz 24 eine Schraube **58** auf. Die Schraube 58 weist an ihren beiden Enden einen Werkzeugansatz **60, 62** auf, insbesondere zur Betätigung der Schraube 58 durch einen Schraubendreher oder in Form eines Innenmehrkants. Ein entsprechendes Werkzeug ist durch eine erste Öffnung **64** bzw. eine zweite Öffnung **66** des ersten Scharnierkörpers 18 führbar. Es versteht sich, dass die in der Zeichnung gezeigte erste Öffnung 64 als zweite Öffnung 66 und die in der Zeichnung gezeigte zweite Öffnung 66 als erste Öffnung 64 angesehen werden könnte.

Die **Fign. 1d, 1e, 1f** und **1g** zeigen den ersten Scharnierkörper 18 mit dem Einsatz 24. Aus den Fign. 1d-1g ist ersichtlich, dass der erste Scharnierkörper 18 eine Anlagefläche **68** aufweist, mit der der erste Scharnierkörper 18 flächig am festen Rahmen 12 (siehe Fig. 1b) anliegt. Der feste Rahmen 12 verschließt dadurch die erste Ausnehmung 46 (siehe Fign. 1d, f). Aus Fig. 1d ist weiterhin die Stützfläche 28 gut ersichtlich.

Die **Fign. 1h, 1i, 1j** und **1k** zeigen ebenfalls den ersten Scharnierkörper 18 mit dem Einsatz 24, allerdings jeweils in verschwenkter Stellung. Aus den Fign. 1h-1k ist ersichtlich, dass der Einsatz 24 um eine vertikale Achse **70** schwenkbar ist (in den Fign. 1j und 1k in Form eines Kreuzes angedeutet). Der Einsatz 24 ist zumindest unterenends (am Fortsatz 48, siehe Fig. 1c) kreissektorförmig, d.h. kuchenstückförmig, ausgebildet, mit einem Mittelpunktswinkel **72** (siehe Fig. 1j). Die zweite Ausnehmung 50 (siehe Fign. 1j, k) ist zur Führung und Schwenkwinkelbegrenzung des Einsatzes 24 ebenfalls kreissektorförmig ausgebildet, jedoch mit einem größeren Mittelpunktswinkel **74** (siehe Fig. 1j).

Eine alternative Ausführungsform eines Scharnierkörpers 18 mit einem Einsatz 24 ist aus den **Fign. 2a, 2b, 2c** und **2d** ersichtlich, wobei der Einsatz 24 in dieser Ausführungsform um eine horizontale Achse **76** (siehe Fign. 2c, d) schwenkbar ist.

Unter Vornahme einer Zusammenschau aller Figuren der Zeichnung betrifft die Erfindung zusammenfassend einen Scharnierbeschlag 16 mit zumindest zwei Scharnierkörpern 18, 20, die über einen Lagerstift 22 mittelbar oder unmittelbar verbunden sind. Die Unterseite des Lagerstifts 22 stützt sich an einem Einsatz 24 ab, der begrenzt bewegbar in einer ersten Ausnehmung 46 eines der beiden Scharnierkörper 18, 20 angeordnet ist. Die erste Ausnehmung 46 ist bevorzugt nur zu einer Anlagefläche 68 dieses Scharnierkörpers 18, 20 hin so weit geöffnet, dass der Einsatz 24 aus der ersten Ausnehmung 46 entnehmbar ist. Der Einsatz 24 ist dadurch bei montiertem Scharnierbeschlag 16 vorzugsweise nicht entnehmbar. Der Einsatz 24 kann von einer beidenends zugänglichen Schraube 58 durchdrungen sein, die sich beidenends an der Innenseite der ersten Ausnehmung 46 abstützt. Eine oberseitige Stützfläche 28 des Einsatzes 24, auf der der Lagerstift 22 aufsitzt, ist vorzugsweise durch eine begrenzte Schwenkbarkeit des Einsatzes 24 im Wesentlichen horizontal bewegbar.

### Bezugszeichenliste

- 10: Fenster
- 12: fester Rahmen
- 14: Flügel
- 16: Scharnierbeschlag
- 18: erster Scharnierkörper
- 20: zweiter Scharnierkörper
- 22: Lagerstift
- 24: Einsatz
- 26: Pfannen-Teilkugelgelenk
- 28: pfannenförmig vertiefte Stützfläche des Einsatzes 24
- 30: teilkugelförmige Unterseite des Lagerstifts 22
- 32: Stellschraube
- 34: Werkzeugansatz an der Stellschraube 32
- 36: horizontale Spiegelebene des ersten Scharnierkörpers 18
- 38: Stellöffnung des ersten Scharnierkörpers 18
- 40: Kappe zum Verschließen der Stellöffnung 38
- 42: Verschlusskappe zum Verschließen der Bohrung 44
- 44: Bohrung im zweiten Scharnierkörper 20 zur Aufnahme des Lagerstifts 22
- 46: erste Ausnehmung des ersten Scharnierkörpers 18
- 48: unterseitiger Fortsatz des Einsatzes 24
- 50: zweite Ausnehmung des ersten Scharnierkörpers 18
- 52: Randbereich der zweiten Ausnehmung 50
- 54: Schulterbereich des Einsatzes 24
- 56: Abstützvorsprung zur Abstützung des Flügels 14
- 58: Schraube
- 60: Werkzeugansatz der Schraube 58
- 62: Werkzeugansatz der Schraube 58
- 64: erste Öffnung des ersten Scharnierkörpers 18
- 66: zweite Öffnung des ersten Scharnierkörpers 18
- 68: Anlagefläche des ersten Scharnierkörpers 18, insbesondere am festen Rahmen 12
- 70: vertikale Achse zum Verschwenken des Einsatzes 24
- 72: Mittelpunktswinkel des Einsatzes 24
- 74: Mittelpunktswinkel der zweiten Ausnehmung 50
- 76: horizontale Achse zum Verschwenken des Einsatzes 24

## Patentansprüche

1. Scharnierbeschlag (16) zur Anbindung eines drehöffenbaren und/oder kippbaren Flügels (14) eines Fensters (10) oder einer Tür an einen festen Rahmen (12) des Fensters (10) oder der Tür, wobei der Scharnierbeschlag (16) Folgendes aufweist:
a)
- einen ersten Scharnierkörper (18) zur Befestigung am festen Rahmen (12), wobei der erste Scharnierkörper (18) eine Anlagefläche (68) zur Anlage am festen Rahmen (12) aufweist; und einen zweiten Scharnierkörper (20) zur Abstützung des Flügels (14); oder
- einen ersten Scharnierkörper (18) zur Befestigung am Flügel (14), wobei der erste Scharnierkörper (18) eine Anlagefläche (68) zur Anlage am Flügel (14) aufweist; und einen zweiten Scharnierkörper (20) zur Befestigung am festen Rahmen (12);
wobei der erste Scharnierkörper (18) eine erste Ausnehmung (46) aufweist, die zur Anlagefläche (68) hin geöffnet ist;
b) einen Lagerstift (22) zur schwenkbaren Anbindung des ersten Scharnierkörpers (18) an den zweiten Scharnierkörper (20);
c) einen Einsatz (24) in der ersten Ausnehmung (46), wobei der Einsatz (24) von der Anlagefläche (68) her in die erste Ausnehmung (46) einführbar ist, wobei sich der Lagerstift (22) unterenends an einer Stützfläche (28) des Einsatzes (24) abstützt;
wobei der Einsatz (24) zumindest abschnittsweise in der ersten Ausnehmung (46) festlegbar bewegbar angeordnet ist, um die Stützfläche (28) quer zur Längsachse des Lagerstifts (22) verstellen zu können und wobei der Einsatz (24) bewegbar ist, indem er um eine vertikale Achse (70) und/oder eine horizontale Achse (76) schwenkbar ist.

2. Scharnierbeschlag nach einem der vorhergehenden Ansprüche, bei dem der Scharnierbeschlag (16) eine in dem Einsatz (24) eingeschraubte Schraube (58) aufweist, die sich an der Innenseite der ersten Ausnehmung (46) abstützt, um durch eine Drehung der Schraube (58) den Einsatz (24) festlegbar bewegen zu können.

3. Scharnierbeschlag nach Anspruch 2, bei dem der Einsatz (24) eine Durchgangsausnehmung aufweist, in der die Schraube (58) angeordnet ist, wobei sich die Schraube (58) beidenends an der Innenseite der ersten Ausnehmung (46) abstützt.

4. Scharnierbeschlag nach Anspruch 2 oder 3, bei dem die Schraube (58) einenends einen Werkzeugansatz (60, 62) zur Betätigung durch ein Werkzeug aufweist und der erste Scharnierkörper (18) eine erste Öffnung (64) zum Einführen des Werkzeugs zur Betätigung der Schraube (58) aufweist.

5. Scharnierbeschlag nach Anspruch 4 in Verbindung mit Anspruch 3, bei dem die Schraube (58) beidenends einen Werkzeugansatz (60, 62) aufweist und der erste Scharnierkörper (18) eine der ersten Öffnung (64) gegenüberliegende zweite Öffnung (66) zum Einführen des Werkzeugs aufweist.

6. Scharnierbeschlag nach einem der vorhergehenden Ansprüche, bei dem der Einsatz (24) einen Schulterbereich (54) mit einem sich vom Schulterbereich (54) nach unten erstreckenden Fortsatz (48) aufweist, der sich in eine zweite Ausnehmung (50) des ersten Scharnierkörpers (18) erstreckt, um die Schwenkbewegung des Einsatzes (24) zu führen, und wobei die zweite Ausnehmung (50) von einem Randbereich (52) begrenzt ist, an dem sich der Schulterbereich (54) vertikal abstützt.

7. Scharnierbeschlag nach einem der vorhergehenden Ansprüche, bei dem der Einsatz (24) zumindest teilweise kreissektorförmig ausgebildet ist, wobei die zweite Ausnehmung (50) diese Kreissektorform aufnimmt und zumindest teilweise ebenfalls in Form eines Kreissektors ausgebildet ist, jedoch mit einem größeren Mittelpunktswinkel (74).

8. Scharnierbeschlag nach Anspruch 6 oder 7, bei dem die zweite Ausnehmung (50) in Form einer Durchgangsausnehmung ausgebildet ist.

9. Scharnierbeschlag nach einem der vorhergehenden Ansprüche, bei dem der Scharnierbeschlag (16) eine schraubbar im zweiten Scharnierkörper (20) aufgenommene Stellschraube (32) aufweist, die sich unterenends mittelbar oder unmittelbar am Lagerstift (22) abstützt.

10. Scharnierbeschlag nach Anspruch 9, bei dem die Stellschraube (32) oberenends einen Werkzeugansatz (34) aufweist und der erste Scharnierkörper (18) oberenends eine Stellöffnung (38) zum Durchführen eines Werkzeugs zur Betätigung dieses Werkzeugansatzes (34) aufweist.

11. Scharnierbeschlag nach einem der vorhergehenden Ansprüche, bei dem der erste Scharnierkörper (18) spiegelsymmetrisch zu einer sich horizontal erstreckenden Spiegelebene (36) ausgebildet ist.

12. Scharnierbeschlag nach einem der vorhergehenden Ansprüche, bei dem sich der Lagerstift (22) unterenends über ein Pfannen-Teilkugelgelenk (26) an dem Einsatz (24) abstützt.

13. Fenster (10) oder Tür mit einem festen Rahmen (12) und einem drehöffenbaren und/oder kippbaren Flügel (14), wobei der Flügel (14) über einen Scharnierbeschlag (16) nach einem der vorhergehenden Ansprüche mit dem festen Rahmen (12) bewegbar verbunden ist.

14. Fenster oder Tür nach Anspruch 13, bei dem der erste Scharnierkörper (18) in Form eines einfassungsseitigen Scharnierkörpers ausgebildet ist und mit seiner Anlagefläche (68) am festen Rahmen (12) anliegt und der zweite Scharnierkörper (20) in Form eines flügelseitigen Scharnierkörpers ausgebildet ist, der mit dem Flügel (14) verbunden ist.

## Claims

1. Hinge fitting (16) for connecting a rotationally openable and/or tiltable leaf (14) of a window (10) or a door to a fixed frame (12) of the window (10) or the door, wherein the hinge fitting (16) comprises the following:
a)
- a first hinge body (18) for attachment to the fixed frame (12), wherein the first hinge body (18) has a contact surface (68) for contact with the fixed frame (12); and a second hinge body (20) for supporting the leaf (14);
or
- a first hinge body (18) for attachment to the leaf (14), wherein the first hinge body (18) has a contact surface (68) for contact with the leaf (14); and a second hinge body (20) for attachment to the fixed frame (12);
wherein the first hinge body (18) has a first recess (46) which is open toward the contact surface (68);
b) a bearing pin (22) for pivotally connecting the first hinge body (18) to the second hinge body (20);
c) an insert (24) in the first recess (46), wherein the insert (24) can be inserted into the first recess (46) from the contact surface (68), wherein the bearing pin (22) is supported at its lower end on a support surface (28) of the insert (24);
wherein the insert (24) is arranged to be movable in the first recess (46) in a way that can be fixed at least in portions, in order to be able to adjust the support surface (28) transversely to the longitudinal axis of the bearing pin (22) and wherein the insert (24) is movable by being pivotable about a vertical axis (70) and/or a horizontal axis (76).

2. Hinge fitting according to any of the preceding claims, wherein the hinge fitting (16) has a screw (58) screwed into the insert (24), which screw is supported on the inside of the first recess (46) in order to be able to move the insert (24) into a fixed position by turning the screw (58).

3. Hinge fitting according to claim 2, wherein the insert (24) has a through-hole in which the screw (58) is arranged, the screw (58) being supported at both ends on the inside of the first recess (46).

4. Hinge fitting according to claim 2 or 3, wherein the screw (58) has a tool projection (60, 62) at one end for actuation by a tool and the first hinge body (18) has a first opening (64) for inserting the tool for actuating the screw (58).

5. Hinge fitting according to claim 4 in conjunction with claim 3, wherein the screw (58) has a tool projection (60, 62) at both ends and the first hinge body (18) has a second opening (66) opposite the first opening (64) for inserting the tool.

6. Hinge fitting according to any of the preceding claims, wherein the insert (24) has a shoulder region (54) with a downwardly extending extension (48) from the shoulder region (54) which extension extends into a second recess (50) of the first hinge body (18) to guide the pivoting movement of the insert (24), and wherein the second recess (50) is bounded by an edge region (52) on which the shoulder region (54) is vertically supported.

7. Hinge fitting according to any of the preceding claims, wherein the insert (24) is at least partially formed in the shape of a circular sector, wherein the second recess (50) accommodates this circular sector shape and is at least partially also formed in the shape of a circular sector, but with a larger central angle (74).

8. Hinge fitting according to claim 6 or 7, wherein the second recess (50) is formed in the shape of a through-hole.

9. Hinge fitting according to any of the preceding claims, wherein the hinge fitting (16) has an adjusting screw (32) screwable into the second hinge body (20), which screw is supported at its lower end indirectly or directly on the bearing pin (22).

10. Hinge fitting according to claim 9, wherein the adjusting screw (32) has a tool projection (34) at its upper end and the first hinge body (18) has an adjusting opening (38) at its upper end for passing a tool to actuate this tool projection (34).

11. Hinge fitting according to any of the preceding claims, wherein the first hinge body (18) is designed in a mirror-symmetrical manner with respect to a horizontally extending mirror plane (36).

12. Hinge fitting according to any of the preceding claims, wherein the bearing pin (22) is supported at its lower end by a socket partial ball joint (26) on the insert (24).

13. Window (10) or door having a fixed frame (12) and a rotationally openable and/or tiltable leaf (14), wherein the leaf (14) is movably connected to the fixed frame (12) via a hinge fitting (16) according to any of the preceding claims.

14. Window or door according to claim 13, wherein the first hinge body (18) is designed in the form of a frame-side hinge body and rests with its contact surface (68) on the fixed frame (12) and the second hinge body (20) is designed in the form of a leaf-side hinge body which is connected to the leaf (14).

## Revendications

1. Ferrure de charnière (16) permettant de connecter un vantail (14), pouvant être ouvert par rotation et/ou par basculement, d'une fenêtre (10) ou d'une porte à un cadre fixe (12) de la fenêtre (10) ou de la porte,
la ferrure de charnière (16) comprenant :
a)
- un premier corps de charnière (18) permettant une fixation au cadre fixe (12), le premier corps de charnière (18) présentant une surface d'appui (68) permettant un appui au niveau du cadre fixe (12) ; et un second corps de charnière (20) permettant de soutenir le vantail (14) ; ou
- un premier corps de charnière (18) permettant une fixation au vantail (14), le premier corps de charnière (18) présentant une surface d'appui (68) permettant un appui au niveau du vantail (14) ; et un second corps de charnière (20) permettant une fixation au cadre fixe (12) ;
le premier corps de charnière (18) présentant un premier évidement (46) ouvert vers la surface d'appui (68) ;
b) un axe de palier (22) permettant une liaison pivotante du premier corps de charnière (18) au niveau du second corps de charnière (20) ;
c) un insert (24) au sein du premier évidement (46), l'insert (24) pouvant être inséré dans le premier évidement (46) à partir de la surface d'appui (68), l'axe de palier (22) prenant appui au niveau de l'extrémité inférieure contre une surface d'appui (28) de l'insert (24) ;
l'insert (24) étant agencé de manière à pouvoir être fixé de manière mobile au moins par sections dans le premier évidement (46) afin de pouvoir régler la surface d'appui (28) transversalement à l'axe longitudinal de l'axe de palier (22) et l'insert (24) étant mobile du fait qu'il peut pivoter autour d'un axe vertical (70) et/ou d'un axe horizontal (76).

2. Ferrure de charnière selon l'une quelconque des revendications précédentes, dans laquelle la ferrure de charnière (16) présente une vis (58) qui est vissée dans l'insert (24) et qui s'appuie sur la face intérieure du premier évidement (46) afin de pouvoir déplacer l'insert (24) de manière fixe grâce à une rotation de la vis (58).

3. Ferrure de charnière selon la revendication 2, dans laquelle l'insert (24) présente un évidement traversant au sein duquel est agencée la vis (58), la vis (58) prenant appui au niveau des deux extrémités sur la face intérieure du premier évidement (46).

4. Ferrure de charnière selon la revendication 2 ou 3, dans laquelle la vis (58) présente au niveau d'une extrémité un embout à outil (60, 62) permettant un actionnement grâce par un outil et le premier corps de charnière (18) présente un premier orifice (64) permettant l'introduction de l'outil en vue de l'actionnement de la vis (58).

5. Ferrure de charnière selon la revendication 4 en relation avec la revendication 3, dans laquelle la vis (58) présente au niveau des deux extrémités un embout à outil (60, 62) et le premier corps de charnière (18) présente un second orifice (66) opposé au premier orifice (64) en vue de l'introduction de l'outil.

6. Ferrure de charnière selon l'une quelconque des revendications précédentes, dans laquelle l'insert (24) présente une région d'épaulement (54) avec un prolongement (48) s'étendant vers le bas à partir de la région d'épaulement (54) et s'étendant dans un second évidement (50) du premier corps de charnière (18) afin de guider le mouvement de pivotement de l'insert (24), le second évidement (50) étant limité par une région de bord (52) sur laquelle la région d'épaulement (54) s'appuie verticalement.

7. Ferrure de charnière selon l'une quelconque des revendications précédentes, dans laquelle l'insert (24) est réalisé au moins partiellement en forme de secteur de cercle, le second évidement (50) accueillant ladite forme de secteur de cercle et étant également réalisé au moins partiellement en forme de secteur de cercle, mais avec un angle central (74) supérieur.

8. Ferrure de charnière selon la revendication 6 ou 7, dans laquelle le second évidement (50) est réalisé sous la forme d'un évidement traversant.

9. Ferrure de charnière selon l'une quelconque des revendications précédentes, dans laquelle la ferrure de charnière (16) présente une vis de réglage (32) qui est accueillie de manière vissable dans le second corps de charnière (20) et qui s'appuie directement ou indirectement sur l'axe de palier (22).

10. Ferrure de charnière selon la revendication 9, dans laquelle la vis de réglage (32) présente un embout pour outil (34) au niveau de l'extrémité supérieure et le premier corps de charnière (18) présente au niveau de l'extrémité supérieure un orifice de réglage (38) permettant de mettre en œuvre un outil permettant d'actionner ledit embout pour outil (34).

11. Ferrure de charnière selon l'une quelconque des revendications précédentes, dans laquelle le premier corps de charnière (18) est réalisé avec une symétrie de miroir par rapport à un plan de miroir (36) s'étendant horizontalement.

12. Ferrure de charnière selon l'une quelconque des revendications précédentes, dans laquelle l'axe de palier (22) prend appui sur l'insert (24) au niveau de l'extrémité inférieure par l'intermédiaire d'une rotule partielle à douille (26).

13. Fenêtre (10) ou porte comprenant un cadre fixe (12) et un vantail (14) pouvant être ouvert par rotation et/ou par basculement, le vantail (14) étant relié de manière mobile au cadre fixe (12) par une ferrure de charnière (16) selon l'une quelconque des revendications précédentes.

14. Fenêtre ou porte selon la revendication 13, dans laquelle le premier corps de charnière (18) est réalisé sous la forme d'un corps de charnière côté bordure et repose par sa surface d'appui (68) sur le cadre fixe (12) et le second corps de charnière (20) est réalisé sous la forme d'un corps de charnière situé côté vantail et relié au vantail (14).
